# EUROPÄISCHE PATENTSCHRIFT

(11) **EP 0 248 291 B1**
(45) Veröffentlichungstag und Bekanntmachung des Hinweises auf die Patenterteilung: **11.09.1991**
(21) Anmeldenummer: 87107484.5
(22) Anmeldetag: 22.05.1987
(51) Int. Cl.: B65D 81/34, B65D 1/30

(54) **Menüpackung**
Package for ready-cooked meals
Emballage pour plats préparés

(30) Priorität: 05.06.1986 DE 8615147 U
(43) Veröffentlichungstag der Anmeldung: 09.12.1987
(73) Patentinhaber: Franz Ostermeier GmbH, D-8400 Regensburg 11 (DE)
(72) Erfinder: Gruber, Hans, D-8306 Schierling-Walkenstetten (DE); Maiershofer, Ulrich, D-8400 Regensburg (DE)
(74) Vertreter: Lehmann, Klaus, Dipl.-Ing.

(56) Entgegenhaltungen:
- AT-B- 337 080
- DE-A- 3 439 684
- FR-A- 2 172 729
- FR-A- 2 461 657
- US-A- 4 328 254

## Beschreibung

Die Erfindung betrifft eine Menüpackung aus Kunststoff, entsprechend dem Oberbegriff des Patentanspruchs 1. Die Menüpackung besteht also aus mehreren Schalen, die über mehrere Stege miteinander verbunden und gemeinsam mittels einer Deckfolie versiegelt oder versiegelungsfähig sind. Längs mindestens einer Schwächungslinie sind benachbarte Schalen aufeinander zu schwenkbar und können so zusammengeklappt werden.

Aus der FR-U-2 461 657 ist ein becherartiges Behältnis aus Kunststoff bekannt, das dem Oberbegriff des Patentanspruchs 1 entspricht. Dabei sind die Becherteile durch einen Übergangsteil miteinander verbunden, der ein Verschwenken des einen Becherteils relativ zum anderen ermöglicht. Nach dem Füllen sind beide Becherteile mit einer gemeinsamen Deckfolie abgedeckt, die auf den Randflansch und auf den Übergangsteil der Becherteile aufgesiegelt oder aufgeschweißt ist. Zwischen benachbarten Becherteilen ist im Übergangsteil eine Sollknickstelle vorgesehen, die durch eine Schwächungslinie gebildet ist. Vor dem Verbrauch des Inhalts der Becherteile wird zunächst die Deckfolie abgezogen. Dann kann der eine Becherteil angehoben und um die Schwächungslinie geschwenkt werden, wobei das Material des Übergangsteils an der Sollknickstelle abknickt. Der Inhalt des einen Becherteils fließt dann in den anderen hinein. Es wird also zunächst die Deckfolie abgezogen, und die Becherteile werden geöffnet, bevor die Inhalte beider Becherteile zusammengebracht, vermischt und gemeinsam verzehrt werden. Dabei wird zwar der eine Becherteil zum anderen hingeklappt, die Becherteile werden aber nicht notwendigerweise aufeinandergelegt und insbesondere nicht mit ihren Deckfolien aufeinandergelegt.

Die erfindungsgemäße Menüpackung soll zur Aufnahme und Lagerung von Fertiggerichten dienen, die aus mehreren, gemeinsam portionsweise zu verpackenden Bestandteilen bestehen, und zwar beispielsweise einer Hauptspeise, einer Beilage sowie einer Nachspeise. Solche Fertiggerichte müssen vor dem Verzehr erhitzt werden, wobei es erforderlich sein kann, Maßnahmen zu treffen, um eine Nachspeise, die kalt verzehrt werden soll, nicht mit zu erhitzen. Die Menüpackung mit ihren nebeneinanderliegenden Schalen benötigt zum Erhitzen einen entsprechend großen Topf, der vor allem in kleineren Haushalten nicht ohne weiteres zur Verfügung steht und der zudem für das Erhitzen der Speisen einen unverhältnismäßig hohen Energiebedarf hat.

Der Erfindung liegt daher die Aufgabe zugrunde, eine Menüpackung derart auszubilden, daß diese in einem kleinen Topf raum- und energiesparend erhitzt werden kann, und dabei gleichzeitig die Packung so auszubilden, daß ein Packungsteil vor dem Erhitzen abgetrennt werden kann, so daß dessen Inhalt nicht mit erhitzt werden muß.

Die erfindungsgemäße Lösung dieser Aufgabe ergibt sich aus dem Patentanspruch 1.

Vor dem Einlegen in einen Topf und vor dem Erhitzen kann die Menüpackung längs der mittleren Schwächungslinie gefaltet werden, wodurch sich der Raumbedarf für den Topf zum Erhitzen etwa auf die Hälfte vermindert, so daß die zusammengeklappte Packung in einem entsprechend kleinen Topf mit entsprechend geringem Energieaufwand erhitzt werden kann. Durch eine weitere Schwächungslinie an einem weiteren Steg, die quer bis zu der durchgehenden Schwächungslinie vom Rand der Packung her verläuft, werden insgesamt eine größere und zwei kleinere Schalen gebildet, wobei die größere Schale etwa das halbe Volumen der Packung einnimmt und die beiden kleineren Schalen jeweils etwa ein Viertel oder etwas mehr oder etwas weniger des Packungsvolumens ausmachen. Eine der kleineren Schalen kann dann längs der an sie angrenzenden Schwächungslinien von den übrigen Schalen vor dem Erhitzen abgetrennt und zum Kaltverzehr bereitgestellt werden, während die übrigen Packungsteile zusammengefaltet und in einem kleinen Topf erhitzt werden können.

Die Unteransprüche 2 bis 6 kennzeichnen vorteilhafte Weiterbildungen der Erfindung.

Ein Ausführungsbeispiel wird im folgenden anhand der Zeichnung beschrieben.
- Fig. 1: zeigt in Draufsicht zwei zusammenhängende Menüpackungen, und zwar rechts vor dem Versiegeln und links nach dem Versiegeln mit einer Deckfolie;
- Fig. 2: ist ein Schnitt nach der Linie II - II in Fig. 1;
- Fig. 3: ist ein Schnitt nach der Linie III - III in Fig. 1.

Die erfindungsgemäße Menüpackung besteht aus einem formsteifen und thermisch hoch belastbaren Kunststoff, vorzugsweise Polypropylen, der im Tiefziehverfahren verarbeitet werden kann. Die Packung weist drei einzelne Schalen 1, 2, 3 unterschiedlicher Größe auf, die über dazwischen angeordnete Stege 6 und 7 miteinander verbunden sind. Die Form und Größe der Schalen und deren gegenseitige Anordnung ist so getroffen, daß der Umriß der fertigen Packung in der Draufsicht von oben gemäß Fig. 1 etwa rechteckig ist. Fig. 1 zeigt zwei nebeneinander angeordnete und bei der Herstellung im Tiefziehverfahren gleichzeitig miteinander ausgebildete Menüpackungen. Jede dieser Packungen weist eine größere Schale 1 und zwei kleinere Schalen 2 und 3 auf. Die größere Schale 1 nimmt etwa die Hälfte der Grundfläche bzw. des Volumens der Packung ein. Sie ist über einen Steg 6, der etwa in der Mitte der Packung quer über deren Breite verläuft, von den beiden anderen Schalen 2 und 3 getrennt. Zwischen den Schalen 2 und 3 befindet sich ein quer, insbesondere senkrecht zu dem Steg 6 verlaufender weiterer Steg 7. Die beiden Packungen sind gemäß Fig. 1 noch über einen Mittelsteg 5 verbunden, der nach dem Füllen, Versiegeln und Trennen der Packungen wegfällt.

Längs des Steges 6 ist eine quer über die ganze Breite der Packung verlaufende Schwächungslinie 10, insbesondere in Form einer Perforation, vorgesehen. Längs des Steges 7 ist eine weitere Schwächungslinie 11, ebenfalls vorzugsweise in Form einer Perforation, vorhanden. Die Schwächungslinie 11 verläuft somit etwa senkrecht zu der Schwächungslinie 10 und endet an dieser etwa in deren Mitte, je nachdem ob die beiden kleineren Schalen 2 und 3 gleichgroß oder unterschiedlich groß sind.

Die Schalen 1, 2 und 3 einer Packung bzw. zweier nebeneinanderliegender Packungen werden gemeinsam durch Tiefziehen aus einer Kunststoff-Folienbahn hergestellt, wobei gleichzeitig die Perforationen oder Schwächungslinien 10 und 11 mit ausgebildet werden. Anschließend werden die vorgesehenen Speisen in die Schalen 1, 2, 3 eingefüllt. Beispielsweise kommt in die Schale 1 eine Hauptspeise, in die Schale 2 eine zugehörige Beilage und in die Schale 3 eine Nachspeise, die später kalt verzehrt werden soll, während die Hauptspeisen in den Schalen 1 und 2 vor dem Verzehr erhitzt werden sollen. Nach dem Befüllen werden die Schalen evakuiert und luftdicht mit einer Deckfolie 8 (Fig. 3) versiegelt, die beispielsweise eine Aluminiumfolie oder eine durchsichtige Kunststoffolie sein kann. Die so hergestellte Menüpackung kann sterilisiert werden und ist dann ohne Kühlung lange haltbar. Die Arbeitsschritte des Tiefziehens, des Perforierens, des Einfüllens, des Evakuierens, Versiegelns und Sterilisierens können unmittelbar hintereinander in einem Maschinendurchlauf durchgeführt werden.

Vor dem Verbrauch einer Menüpackung kann beispielsweise die Schale 3 mit der kalt zu verzehrenden Nachspeise längs der Perforation oder Schwächungslinie 11 und längs des in Fig. 1 oberen Teils der mittleren Perforation oder Schwächungslinie 10 von der übrigen Packung abgetrennt werden. Die Schalen 1 und 2 hängen dann über den in Fig. 1 unteren Teil des Steges 6 noch längs der restlichen Schwächungslinie 10 zusammen. Längs dieser Schwächungslinie werden die beiden Schalen 1 und 2 gefaltet, zusammengeklappt und mit ihrer Deckfolie 8 aufeinandergelegt und so in einen Topf zum Erhitzen eingebracht.

Würde die Packung mit den Schalen 1 und 2 in der in der Zeichnung dargestellten Form erhitzt, so wäre hierfür ein entsprechend großer Topf erforderlich. Durch das Zusammenklappen der Schalen 1 und 2 vermindert sich der Außenumfang der Packung, so daß ein entsprechend kleinerer Topf verwendet werden kann, der energiesparend erhitzt werden kann.

Die Deckfolie 8 kann ohne Schwächungslinien, also ohne Perforationen, über die ganze Menüpackung ungeschwächt hinweg laufen, also sowohl über die Schalen 1, 2, 3 als auch über die Stege 6 und 7. Sie kann jedoch auch im Bereich der Stege 6 und/oder 7 ebenfalls geschwächt oder perforiert sein. In jedem Fall reißt beim Abtrennen der Schale 3 die Deckfolie ohne weiteres im Bereich über den Schwächungslinien 10 und 11 ab.

Um den Raumbedarf im Topf weiter zu verminderen und auch um der Packung ein gefälliges äußeres Aussehen zu geben, kann die Packung an ihren äußeren Ecken Abrundungen 14 aufweisen. Zum gleichen Zweck können an den äußeren Enden der Schwächungslinien 10 und 11, insbesondere an den äußeren Enden der mittleren Schwächungslinie 10, Ausschnitte, Ausnehmungen, Ausrundungen 15 oder dergleichen vorgesehen sein. Eine beispielsweise Form hierfür ergibt sich aus Fig. 1. Durch diese Ausrundungen ergibt sich auch ein guter Ansatzpunkt für das Falten sowie für das Abtrennen der Schalen.

Um die Standfestigkeit und Stabilität der Packung sowie der einzelnen Schalen 1, 2, 3 zu verbessern, können an deren Boden nach innen weisende Erhebungen 18 vorgesehen sein, die von Aufstandsrändern 19 umgeben sind, mit denen die Packung bzw. die einzelnen Schalen 1, 2, 3 auf eine Unterlage aufgesetzt werden können.

Fig. 1 zeigt in der linken Hälfte die Schweißnähte 9, längs welcher die Deckfolie 8 auf die Stege 6 und 7 aufgesiegelt ist.

## Patentansprüche

1. Menüpackung aus Kunststoff, bestehend aus mehreren, über Stege (6,7) miteinander verbundenen und mittels einer Deckfolie (8) gemeinsam versiegelten Schalen (1, 2, 3), wobei mindestens einer der Stege (6, 7) mit einer Schwächungslinie (10, 11) versehen ist, längs welcher die beiderseits dieser Schwächungslinie (10, 11) liegenden Schalen (1, 2, 3) zusammenklappbar sind, **dadurch gekennzeichnet,** daß ein Steg (6) mit einer Schwächungslinie (10) etwa in der Mitte über die ganze Breite der Packung durchgeht, daß ein weiterer Steg (7) mit einer weiteren Schwächungslinie (11) quer dazu vom Rand der Packung bis zu der durchgehenden Schwächungslinie (10) verläuft, so daß eine größere Schale (1) und zwei kleinere Schalen (2, 3) gebildet sind, und daß mindestens eine der Schalen (3) längs der an sie angrenzenden Schwächungslinien (10, 11) von den übrigen Schalen (1,2) abtrennbar ist.

2. Menüpackung nach Anspruch 1, **dadurch gekennzeichnet,** daß die Packung in der Draufsicht etwa rechteckig ist.

3. Menüpackung nach einem der vorhergehenden Ansprüche, **dadurch gekennzeichnet,** daß die Schwächungslinien (10, 11) durch Perforation der Stege (6, 7) gebildet sind.

4. Menüpackung nach einem der vorhergehenden Ansprüche, **dadurch gekennzeichnet,** daß sich die Deckfolie (8) ungeschwächt über die Stege (6, 7) und über die Schalen (1, 2, 3) erstreckt, aber insbesondere wie die Stege (6, 7) mit Schwächungslinien versehen ist.

5. Menüpackung nach einem der vorhergehenden Ansprüche, **dadurch gekennzeichnet,** daß die Packung an ihren äußeren Ecken Abrundungen (14) und an den äußeren Enden mindestens einer der Schwächungslinien (10) Ausnehmungen (15) aufweist.

6. Menüpackung nach einem der vorhergehenden Ansprüche, **dadurch gekennzeichnet,** daß die einzelnen Schalen (1, 2, 3) am Boden nach innen weisende Erhebungen (18) und diese umgebende Aufstandsränder (19) aufweisen.

## Claims

1. Package for ready-cooked meals, made of synthetic material, comprising several bowls (1, 2, 3) interconnected by webs (6, 7) and commonly sealed by means of a cover sheet (8), wherein at least one of the webs (6, 7) is provided with a weakening line (10, 11) along which the bowls (1, 2, 3) lying on both sides of this weakening line (10, 11) are adapted to be folded, **characterized in that** a web (6) with a weakening line (10) extends approximately in the center over the entire width of the package, that a further web (7) with a further weakening line (11) extends transverse thereto from the edge of the package to the extended weakening line (10), so that one larger bowl (1) and two smaller bowls (2, 3) are formed, and that at least one of the bowls (3) is adapted to be separated from the remaining bowls (1, 2) along the weakening lines (10, 11) adjacent thereto.

2. Package according to claim 1, **characterized in that** the package in top view is approximately rectangular.

3. Package according to one of the preceding claims, **characterized in that** the weakening lines (10, 11) are formed by perforation of the webs (6, 7).

4. Package according to one of the preceding claims, **characterized in that** the cover sheet (8) extends unweakened across the webs (6, 7) and across the bowls (1, 2, 3), but is particularly provided with weakening lines as are the webs (6, 7).

5. Package according to one of the preceding claims, **characterized in that** the package at its outer corners has round-offs (14) and at the outer ends of at least one of the weakening lines (10) has recesses (15).

6. Package according to one of the preceding claims, **characterized in that** the individual bowls (1, 2, 3) at the bottom are provided with inwardly projecting protrusions (18) and support ridges (19) surrounding the latter.

## Revendications

1. Emballage en matière plastique pour plats préparés, constitué de plusieurs coquilles (1, 2, 3) reliées entre elles par des entretoises (6, 7) et scellées collective-ment au moyen d'un film de couverture (8), dans lequel au moins une des entretoises (6, 7) est munie d'une ligne d'affaiblissement (10, 11) le long de laquelle les coquilles (1, 2, 3) se trouvant de part et d'autre de cette ligne d'affaiblissement peuvent être rabattues l'une sur l'autre,
**caractérisé** en ce qu'une entretoise (6) avec une ligne d'affaiblissement (10) s'étend à peu près au milieu sur toute la largeur de l'emballage, en ce qu'une autre entretoise (7) avec une autre ligne d'affaiblissement (11) s'étend transversalement à celle-ci à partir du bord de l'emballage jusqu'à la ligne d'affaiblissement continue (10), de manière à former une coquille plus grande (1) et deux coquilles plus petites (2, 3), et en ce qu'au moins une des coquilles (3) est séparable des autres coquilles (1, 2) le long de la ligne d'affaiblissement (10, 11) qui lui est attenante.

2. Emballage pour plats préparés selon la revendication 1, caractérisé en ce que l'emballage est sensiblement rectangulaire, en étant vu en plan.

3. Emballage pour plats préparés selon une des revendications précédentes, caractérisé en ce que les lignes d'affaiblissement (10, 11) sont constituées par des perforations des entretoises (6, 7).

4. Emballage pour plats préparés selon une des revendications précédentes, caractérisé en ce que le film de couverture (8) s'étend sans être affaibli sur les entretoises (6, 7) et sur les coquilles (1, 2, 3), mais qu'en particulier il est pourvu, comme les entretoises (6, 7) de lignes d'affaiblissement.

5. Emballage pour plats préparés selon une des revendications précédentes, caractérisé en ce que l'emballage présente sur ses coins extérieurs des arrondis (14), et sur les extrémités extérieures d'au moins une des lignes d'affaiblissement (10), des évidements (15).

6. Emballage pour plats préparés selon une des revendications précédentes, caractérisé en ce que les coquilles (1, 2, 3) présentent chacune dans son fond des rehaussements (18) dirigés vers l'intérieur et des bordures de soulèvement (19) entourant ceux-ci.
